# EUROPÄISCHE PATENTSCHRIFT

(11) **EP 0 624 323 B1**
(45) Veröffentlichungstag und Bekanntmachung des Hinweises auf die Patenterteilung: **10.12.1997**
(21) Anmeldenummer: 94107258.9
(22) Anmeldetag: 10.05.1994
(51) Int. Cl.: A43B 13/38, A43B 13/16

(54) **Schuhsohle**
Shoesole
Semelle de chaussure

(30) Priorität: 11.05.1993 DE 4315689
(43) Veröffentlichungstag der Anmeldung: 17.11.1994
(73) Patentinhaber: SAAR-GUMMIWERK GmbH, 66687 Wadern-Büschfeld (DE)
(72) Erfinder: Wehling, Horst, D-66280 Sulzbach/Saar (DE)

(56) Entgegenhaltungen:
- GB-A- 756 927
- US-A- 2 130 968
- US-A- 2 150 575

## Beschreibung

Die Erfindung betrifft eine Schuhsohle auf Gummibasis, insbesondere für flexible Schuhe mit durchgehender, sowohl den Vorderfußbereich als auch den Gelenk- und Absatzbereich des Schuhes überdeckender Schuhsohle (US-A-2 130 968)

Bei der Herstellung flexibler Schuhe, insbesondere leichter flexibler Damenschuhe und Damenstiefel, unter Verwendung weicher Sohlen müssen speziell geschlitzte und/oder schaumstoffkaschierte Brandsohlen eingebaut werden. Bei der Verwendung konventioneller Brandsohlen besteht die Gefahr, daß die im Gelenkbereich angeordneten Stahlgelenke oder der Zwickbereich sich verformen und/oder durch die flexible weiche Sohle durchdrücken. Diese spezielle Brandsohle ist gegenüber konventionellen Brandsohlen wesentlich aufwendiger und teurer.

Der Erfindung liegt die Aufgabe zugrunde, eine Schuhsohle anzugeben, die die Verwendung konventioneller Brandsohlen auch bei der Herstellung flexibler, leichter Schuhe ermöglichen.

Bei einer Schuhsohle der eingangs genannten Art wird die Aufgabe erfindungsgemäß dadurch gelöst, daß der Gelenk- und Absatzbereich der Schuhsohle eine höhere Shore-Härte aufweist als der Vorderfußbereich der Schubsohle. Die Differenz der Shore-Härten sollte ca. 5 bis 10 ° betragen und die Shore-Härten im Vorderfußbereich zwischen 75 und 90 ° und im Gelenk- und Absatzbereich zwischen 85 und 98 ° liegen.

Die erfindungsgemäßen Schuhsohlen lassen die Verwendung konventioneller Brandsohlen auch bei der Herstellung flexibler, leichter Schuhe zu. Es wird durch die größere Shore-Härte im Gelenk- und Absatzbereich eine weitaus höhere Stabilität der Schuhkonstruktion als bei herkömmlicher durchgehend weicher Schuhsohle erreicht. Ein weiterer Vorteil ergibt sich durch die verbesserte Verarbeitbarkeit der erfindungsgemäßen Schuhsohle. Aufgrund der höheren Härte im Gelenkbereich lassen sie sich problemlos und schneller schärfen und spalten als bei flexiblen Gelenken und herkömlichen weichen Sohlen, die bei diesen maschinellen Arbeitsprozessen zum Dehnen bzw. Verformen neigen und daher bei der Absatzmontage nicht mehr passgenau sind, so daß sie oft nachgearbeitet bzw. nachgeschliffen werden müssen.

Eine Sohlenplatte zur Herstellung erfindungsgemäßer Schuhsohlen zeichnet sich dadurch aus, daß die Sohlenplatte aus zwei Gummimischungen unterschiedlicher Shore-Härten homogen vulkanisiert ist, und zwar derart, daß die Sohlenplatte in Richtung einer Längskante in abwechselnd aufeinander folgende Längsabschnitte unterschiedlicher Shore-Härten unterteilt ist. Um die Bereiche der weichen und harten Gummimischungen, z.B. zum Positionieren der Stanzwerkzeuge einfach unterscheiden zu können, ist es zweckmäßig, die Lösungsabschnitte optisch durch unterschiedliche Einfärbungen der beiden Gummimischungen zu kennzeichnen.

In der Figur sind Beispiele für den Aufbau der erfindungsgemäßen Sohlenplatte sowie die Anordnung der auszustanzenden Sohlen dargestellt.

Eine Sohlenplatte 6 ist aus zwei Gummimischungen unterschiedlicher Shore-Härten homogen vulkanisiert, derart daß in Längsrichtung der Sohlenplatte 6 jeweils Längsbereiche 2 geringerer Shore-Härte und Längsbereiche 1 höherer Shore-Härte aufeinanderfolgend angeordnet sind. Im Beispiel a) sind die Bereichslängen so gewählt, daß aus jeweils benachbarten Längsbereichen 1, 2 eine Reihe Schuhsohlen 5 ausgestanzt werden kann, wobei die Stanzwerkzeuge so ausgerichtet sind, daß der Vorderfußbereich 3 der Schuhsohle 5 aus dem Längsbereich 2 mit geringerer Härte und der Gelenk- und Absatzbereich 4 der Schuhsohle 5 aus dem Längsbereich 1 mit größerer Härte ausgestanzt werden.

Im Beispiel b sind die Bereichslängen so gewählt, daß z.B. ein Längsbereich 1 mit jeweils beiden benachbarten Längsbereichen 2a, 2b zwei Schuhsohlenreihen 5a, 5b abdeckt.

Die Trennlinien zwischen den einzelnen Längsbereichen 1, 2 sind gestrichelt eingezeichnet. Zweckmäßigerweise sind jedoch die weichen Längsabschnitte 2 und die harten Längsabschnitte 1 unterschiedlich eingefärbt. Dadurch wird das Ausrichten der Sohlenplatte 6 bzw. des Stanzwerkzeuges erleichtert.

## Patentansprüche

1. Schuhsohle auf Gummibasis, insbesondere für flexible Schuhe, wobei die Schuhsohle (5) sowohl den Vorderfußbereich (3) als auch den Gelenk- und Absatzbereich (4) des Schuhes überdeckt,
**dadurch gekennzeichnet, daß**
der Gelenk- und Absatzbereich (4) der Schuhsohle (5) eine höhere Shore-Härte aufweist als der Vorderfußbereich (3) der Schuhsohle (5).

2. Schuhsohle nach Anspruch 1,
**dadurch gekennzeichnet, daß**
die Differenz der Shore-Härten 5 bis 10 ° beträgt.

3. Schuhsohle nach Anspruch 2,
**dadurch gekennzeichnet, daß**
die Shore-Härte im Vorderfußbereich (3) zwischen 75 bis 90 ° und im Gelenk- und Absatzbereic (4) zwischen 85 und 98 ° beträgt.

## Claims

1. Rubber-based shoe sole, in particular for flexible shoes, in which the shoe sole (5) covers both the front region (3) and the coupling and heel region (4) of the shoe, characterised in that the coupling and heel region (4) of the shoe sole (5) exhibits a higher Shore hardness than the front region (3) of the shoe sole (5).

2. Shoe sole according to claim 1, characterised in that the difference in the Shore hardness levels is 5 to 10°.

3. Shoe sole according to claim 2, characterised in that the Shore hardness lies between 75 and 90° in the front region (3) and between 85 and 98° in the coupling and heel region (4).

## Revendications

1. Semelle de chaussure à base de caoutchouc notamment pour des chaussures souples, la semelle (5) recouvrant à la fois la partie avant (3) du pied ainsi que la zone de la cheville et du talon (4) de la chaussure,
caractérisée en ce que
la zone de la cheville et du talon (4) pour la semelle (5) de la chaussure présente une dureté shore plus grande que celle de la zone (3) de l'avant du pied de la semelle (5).

2. Semelle de chaussure selon la revendication 1,
caractérisée en ce que
la différence des duretés shore est de 5° à 10°.

3. Semelle de chaussure selon la revendication 2,
caractérisée en ce que
la dureté shore de la zone (3) de l'avant du pied est comprise entre 75° et 90° et la dureté shore de la zone de la cheville et du talon (4) est comprise entre 85° et 98°.
